# EUROPÄISCHE PATENTANMELDUNG

(11) **EP 0 363 323 A1**
(43) Veröffentlichungstag der Anmeldung: **11.04.1990**
(21) Anmeldenummer: 89810737.0
(22) Anmeldetag: 28.09.1989
(51) Int. Cl.: D04H 11/00

(54) **Textiler Flachkörper und Anlage zu seiner Herstellung**

(30) Priorität: 04.10.1988 CH 3700/88
(71) Anmelder: Textilma AG, CH-6052 Hergiswil (CH)
(72) Erfinder: Reinhard, Rudi, CH-6353 Weggis (CH); Dorn, Michael, CH 5262 Frick (CH)
(74) Vertreter: Schmauder, Klaus Dieter

(57) **Zusammenfassung**

Der textile Flachkörper besteht aus senkrecht zu seiner Hauptmittelebene (M) ausgerichteten aneinander liegenden Bandabschnitten (2). Jeder Bandabschnitt hat Randabschnitte (4), die aus Kettfäden (6) und Schussfäden (8) gewebt oder gewirkt sind. Zwischen den Randabschnitten verlaufen die Schussfäden mindestens grössten Teils flottierend. Die benachbarten Randabschnitte (4) aneinander liegender Bandabschnitte (2) sind nicht rein mechanisch miteinander verbunden, d.h. verklebt oder verschweisst. Dadurch ergibt sich ein Flachkörper, der ebenso einfach wie präzise herstellbar ist und sehr vielseitig verwendbar ist, und der insbesondere längs seiner Hauptmittelebene (M) in zwei spiegelbildlich symmetrische Florteppichplatten zerschneidbar ist.

## Beschreibung

Die Erfindung betrifft einen textilen Flachkörper sowie eine Florteppichplatte aus dem Flachkörper sowie eine Anlage zur Herstellung des textilen Flachkörpers.

Solche Flachkörper lassen sich sehr verschiedenartig verwenden, so beispielsweise als Wärmedämmplatte, Schalldämmplatte, Armierung für Kunststoffe, Filterplatte und insbesondere auch zur Herstellung von Florteppichplatten.

Florteppiche aus Bahnen oder Platten sind seit langem bekannt und stellen die am weitesten verbreitete Art der Teppiche dar. Die ursprüngliche Art der Herstellung von Florteppichen ist das manuelle Knüpfen, so wie es heute gemessen am Weltmarktumsatz noch zu einem verschwindend kleinen Anteil praktiziert wird. Gemäss dem Jahresbericht 1985/86 des Verbandes der Deutschen Heimtextil-Industrie e.V., Wuppertal, sind in Europa z.B. noch 2% aller textilen Bodenbeläge geknüpft. Etwas weiter verbreitet (Europa = 10%) sind die gewobenen Teppiche, wo sich durch Mechanisierung des Webvorganges die Produktionsgeschwindigkeit erhöhen und damit der Preis erniedrigen lässt. Doch auch die Möglichkeiten und Einsatzgebiete der gewebten Teppiche sind beschränkt, wie dies u.a. in "Von der Faser zum Stoff", L. Adebahr dörch, 22. Auflage 1972, Verlag Handwerk und Technik, Dr. Felix Büchner, Hamburg, oder auch in "Stoffe 2", Alfons Hofer, 6. Auflage 1987, Deutscher Fachverlag, Frankfurt, erläutert wird.

Insbesondere steigt mit verbesserter Einbindung der Flornoppen in das Grundgewebe der Materialverbrauch und die Produktivität des Herstellungsprozesses nimmt ab.

Weitere Produktivitätsfortschritte und wohl das heutige Optimum an Preis/Qualität-Verhältnis wurden mit der Tufting-Methode erreicht. Hierbei wird das Florgarn mit Hohlnadeln durch das Grundgewebe hindurchgestochen. Die auf der Oberseite verbleibenden Schlaufen werden entweder zu offenem Flor aufgeschnitten oder als Schlaufen (Bouclé) belassen. Die Florgarne sind jedoch je nach Dichte des Grundgewebes mehr oder weniger gut verankert und können trotz Rückenbeschichtung als Einzelfäden aus dem Verband herausgezogen werden.

Die Herstellung von Tuftteppichen ist mit 70% aller textilen Bodenbeläge in Europa weit verbreitet. Sie erfolgt überwiegend in grossen Bandbreiten von mehreren Metern und erfordert enorme Investitionen für die Produktionsmittel, u.a. Tuften, Overtuften, Schneiden, Beschichten usw. Insbesondere die Herstellung gemusterter Teppiche verlangt einen riesigen Aufwand an Bereitstellung verschiedenfarbiger Fasern an jeder Tuftstelle über die gesamte Breite des Teppichs hinweg. Des weiteren wird grosser technischer Aufwand betrieben, um die Florfäden auszuwählen, zu ergreifen, in der richtigen Länge abzuschneiden und in das Grundgewebe einzubringen. Die Produktivität leidet darunter sehr und bleibt bei Webgeschwindigkeiten von ca. 200 Umdrehungen pro min. auf verhältnismässig sehr niedere Werte beschränkt.

Wesentlich niedrigere Gestehungskosten werden mit dem Nadelfilz-Verfahren erreicht, doch sind die erhaltenen Teppiche qualitativ mit den getufteten Teppichen nicht vergleichbar und sollen daher hier nicht weiter betrachtet werden.

In den vergangenen Jahrzehnten wurden viele Bemühungen unternommen, die Produktivität der Tuftingverfahren zu verbessern und gleichzeitig die Musterungsmöglichkeiten zu erleichtern.

In der DE-PS 579 482 und der GB-PS 472 707 werden mittels einzelner Fäden (Garnscharen) und Zwischenlagen durch Verkleben Florteppiche gebildet, die jedoch nur geringe Festigkeit aufweisen, da die Florfäden ohne jegliche mechanische Verbindung nur über einen kleinen Bereich miteinander verklebt sind. In der DE-PS 1 071 040 wird durch Einbetten von Lagen von Einzelfäden in ein Festigungsmittel ein Block gebildet, welcher durch Schneiden in Platten zerlegt wird. Auch hier ist die Festigkeit des Grundes durch fehlende mechanische Verbindung zu gering.

Die GB-PS 589 908 beschreibt die Herstellung eines Florteppiches mittels Streifen, welche durch Zerschneiden einer Gewebebahn entstehen. In der Mitte der Streifen befinden sich Kettfäden, welche durch Kleben oder Nähen auf einen Untergrund aufgebracht werden. Die links und rechts der Kettfäden frei flottierenden, geschnittenen Schussfäden werden zu Florfäden hochgebogen und bilden den sichtbaren Teil des Teppiches, dessen Dichte durch den Abstand der Streifen eingestellt wird. Bedingt durch umständliches Aufbringen der Streifen auf dem Untergrund hat sich dieses Verfahren bis heute nicht durchgesetzt.

In der DE-PS 830 042 wird ein Verfahren beschrieben, in welchem ungewebte Materialien, wie Garne, zu Ballen gepresst, in Scheiben abgeschnitten und an einer der freien Flächen beschichtet, bzw. verklebt werden.

In der FR-OS 2 044 778 werden Florteppiche beschrieben, deren Flor aus Schussgarn gefalteten Gewebebahnen besteht. Die Gewebebahn wird zickzackförmig gefaltet bis ein Block entsteht. Von diesem werden sukzessive beschichtete Lagen abgeschnitten, so dass die ehemals flottierenden Schussfäden mit einem Ende in der Beschichtung verklebt sind und mit dem anderen Ende die Oberfläche des Florteppiches bilden. Auch hier fehlt die mechanische Verankerung der Florfäden, was zu einer geringeren Strapazierfähigkeit des Teppichs führt.

Das Problem der Verankerung der Florfäden war Gegenstand der CH-PS 401 892. Dort werden die einzelnen Florreihen mit bändchenförmigen Zwischenlagen beidseitig verklebt und so Florreihe an Florreihe aneinandergefügt. Dadurch ergeben sich ein sehr stabiler Verbund und qualitativ hochstehende Florteppiche.

Das in der CH-PS 521 114 beschriebene Verfahren bringt das Polmaterial bestehend aus Faserscharen jeweils gruppenweise quer auf die bändchenförmigen Zwischenlagen auf. Die Fasern werden dann so abgeschnitten, dass sie mit einer Längskante des Bandes bündig liegen und über die andere Längskante des Bandes hinausragen. Durch Aufeinanderschichten mehrer Lagen solcherart fixierter Polfäden entstehen Blöcke, aus denen durch lagenweises Abschneiden Florteppichplatten gefertigt werden können. Nachteile dieses Verfahrens waren einerseits die fehlende mechanische Verankerung der Polfäden und andererseits die aufwendige, bzw. komplizierte Positionierung der Polfäden auf den bandförmigen Zwischenlagen.

In der CH-PS 546 564 werden ein Florteppich sowie ein Verfahren zu dessen Herstellung beschrieben, welches obige Nachteile zu verbessern sucht. Der Flor besteht nunmehr aus flottierenden Schussfäden einer Gewebebahn, deren Kettfäden so angeordnet sind und die Schussfäden derart einbinden, dass sie den späteren Grund des Florteppiches bilden. Die Gewebebahn wird in einem Zwischenschritt aufgewickelt (aufgedockt) und erst in einem nächsten Schritt in Bänder zerschnitten und so miteinander verklebt, dass jeweils die Kettfäden aufeinander zu liegen kommen und den Teppichgrund bilden, während die flottierenden Schussfäden den Teppichflor bilden. Wie intensive Versuche in der Zwischenzeit gezeigt haben, liegt ein wesentlicher Nachteil des Verfahrens der CH-PS 546 564 darin begründet, dass breite Gewebebahnen vor dem Verkleben zwischengelagert werden, so dass sie sich während des Aufwikkelns, der Zwischenlagerung und er folgenden Schritte des Abwickelns und Zerschneidens derart verformen, dass keine gleichmässige, reproduzierbare Musterung des endgültigen Teppichs zu erreichen ist. Dies wird noch dadurch erschwert, dass die Gewebebahn zu Bändern zerschnitten wird, die über die gesamte Länge an einem Randbereich frei flottierende Schussfäden aufweisen. Durch den lockeren Aufbau des Gewebes mit relativ grossen Strecken flottierender Schussfäden sowie einer geringen Anzahl Kettfäden neigt dieses dadurch schnell zum Verzug, wodurch eine erfolgreiche Realisierung nicht möglich war.

Aufgabe der Erfindung ist es, einen textilen Flachkörper zu schaffen, der sich einfach, wirtschaftlich und mit hoher Genauigkeit herstellen lässt, so dass er für eine insbesondere gemusterte Florteppichplatte geeignet ist, sowie eine Anlage zur Herstellung eines solchen textilen Flachkörpers anzugeben.

Die Aufgabe wird gelöst durch:
- den Textilkörper gemäss Anspruch 1;
- die Florteppichplatte gemäss Anspruch 9;
- die Anlage zur Herstellung des Flachkörpers gemäss Anspruch 10.

Dadurch, dass der textile Flachkörper Bandabschnitte mit zwei Randabschnitten aufweist, welche mittels flottierender Schussfäden miteinander verbunden sind und wobei die benach barten Randabschnitte aneinanderliegender Bandabschnitte nicht rein mechanisch miteinander verbunden sind, ergibt sich ein textiler Flachkörper grosser Präzision und Festigkeit, der für die verschiedensten, bereits eingangs genannte Anwendungen geeignet ist. Insbesondere ist er aber auch geeignet zur Herstellung der Florteppichplatte nach Anspruch 9, wobei sich die so hergestellte Florteppichplatte durch grosse Präzision, hohe Mustergenauigkeit und hohe Festigkeit auszeichnet.

Insbesondere die bei einer Musterung des Flachkörpers erforderliche hohe Präzision lässt sich durch eine Anlage gemäss Anspruch 10 verwirklichen, da bei dieser Anlage das in der Web- oder Wirkmaschine, vorzugsweise Kettenwirkmaschine hergestellte Band ohne Zwischenlagerung unmittelbar zum Flachkörper verarbeitet ist. Damit kann der ganze Verfahrensverlauf vom Wirken bis zur Herstellung des Flachkörpers exakt so gesteuert werden, dass ein mustergenaues Herstellen und Ablegen von Bandabschnitten im Magazin möglich ist. Durch die Vermeidung der Zwischenlagerung und die mindestens teilweise Beibehaltung der Bandspannung von der Web- oder Wirkmaschine bis zur Konfektioniereinrichtung wird nicht nur eine grosse Genauigkeit erzielt, sondern auch eine hohe Festigkeit, da die gewebten oder gewirkten Randabschnitte in ihrer Festigkeit nicht durch eine Zwischenlagerung gestört werden.

Vorteilhafte Ausgestaltungen des Flachkörpers werden in den Ansprüchen 2 bis 8 und vorteilhafte Ausgestaltungen der Anlage sind in den Ansprüchen 11 bis 22 beschrieben.

Die Ausbildung des Flachkörpers kann sehr vielgestaltig sein, wobei in einfachster Form alle Bandabschnitte gemäss Anspruch 2 die gleiche Grundrissform aufweisen. Wenn die Bandabschnitte dann noch parallel zu einander verlaufen ergeben sich Flachkörper gleichbleibender Dicke. Es ist aber auch möglich, dass die Randabschnitte benachbarter Bandabschnitte irgendwelche Ausbuchtungen haben oder konvergierend oder divergierend verlaufen, so dass sich gemäss Anspruch 6 dementsprechend Flachkörper ergeben, die mit Querrippen versehen sind oder von einer Stirnseite zur anderen in der Dicke zunehmen oder abnehmen. Es ist aber auch möglich, dass die Bandabschnitte gemäss Anspruch 3 voneinander abweichende Grundrissformen aufweisen, sodass sich wiederum ein konturierter Flachkörper ergibt. Es ist durchaus möglich, dass die Bandabschnitte gemäss Anspruch 4 zwischen den Wandabschnitten mindestens einen weiteren die flottierenden Schussfäden einbindenden gewebten oder gewirkten Abschnitt aufweisen. Dadurch lässt sich insbesondere bei grösserer Dicke des Flachkörpers die Festigkeit desselben wesentlich verbessern.

Andererseits ist es auch möglich, den Flachkörper längs der Mittelebene dieses zusätzlichen Abschnittes zu schneiden und dann nochmals in der Mittelebene der flottierenden Schussfäden, sodass man beispielsweise aus einem Flachkörper vier oder mehr Florteppichplatten herstellen kann. Der zusätzliche gewebte oder gewirkte Abschnitt kann insbesondere auch dann von Vorteil sein, wenn seine Hohlräume gemäss Anspruch 7 mindestens teilweise mit einem Füllmaterial gefüllt sind. Ein solches Füllmaterial kann rieselfähig sein, was insbesondere für Flachkörper von Vorteil ist, die als Filterelemente dienen sollen. Andererseits kann das Füllmaterial auch fest sein, wodurch sich die Festigkeit des Flachkörpers verbessern lässt, sodass er als Bauelement geeignet ist.

Der Flachkörper kann gemäss Anspruch 5 in verschiedener Weise gemustert sein.

Besonders vorteilhaft ist die Herstellung einer Florteppichplatte aus einem Flachkörper der erfindungsgemässen Art, wobei der Flachkörper längs seiner Hauptmittelebene in zwei Florteppichplatten zerschnitten ist, die neben grosser Festigkeit insbesondere eine hohe Flordichte und eine vielfältige exakte Musterung aufweisen können.

Die Anlage zur Herstellung eines Flachkörpers nach Anspruch 10 zeichnet sich durch eine Reihe entscheidender Vorteile aus. Dadurch, dass die Konfektioniereinrichtung unmittelbar an die Web- oder Wirkmaschine angeschlossen ist, entfällt die sonst das Gefüge störende Zwischenlagerung und ermöglicht es, die Flachkörper mit hoher Präzision und in reproduzierbarer regelmässiger Musterung herzustellen. Durch den unmittelbaren Anschluss der Konfektioniereinrichtung kann die Bahn von der Web- oder Wirkmaschine bis zur Konfektioniereinrichtung in gleichbleibender kontrollierbarer Spannung gehalten werden, sodass ein Verziehen des Bandes verhindert wird oder zumindest für alle Bandabschnitte gleichbleibend ist. Dadurch ergibt sich eine wesentlich erhöhte Rapportgenauigkeit, die sich sowohl auf die Festigkeit als auch auf die Musterung des Flachkörpers vorteilhaft auswirkt.

Die Web- oder Wirkmaschine kann so ausgebildet sein, dass die einzelnen Bänder bereits in der zur Konfektionierung erforderlichen Breite hergestellt werden. Vorteilhafter ist jedoch eine Ausbildung nach Anspruch 11, wobei eine breite Bahn in einzelne Bänder, Doppel- oder Mehrfachbänder zerschnitten wird. Dieses Schneiden kann an verschiedenen Stellen der Anlage erfolgen, vorzugsweise wird es jedoch in unmittelbarer Nähe der Web- bzw. Wirkstelle vorgenommen.

Besonders zweckmässig ist eine Ausbildung nach Anspruch 12, da mittels der Pressvorrichtung die Verbindung der einzelnen Bandabschnitte verbessert werden kann und insbesondere auch sichergestellt wird, dass die einzelnen Flachkörper jeweils die gleiche Dichte erhalten. Prinzipiell ist es möglich, das Magazin horizontal anzuordnen, sodass die Bandabschnitte vertikal ausgerichtet eingebracht werden können. Vorteilhafter ist jedoch eine Ausgestaltung nach Anspruch 13, da hier die Ablage einfacher ist. Zweckmässig ist daher eine Ausgestaltung nach Anspruch 14, wobei die beheizbaren Wände des Faches ein rasches Trocknen von nicht rein mechanischen Verbindungen der Bandabschnitte unterstützen.

Die Bandabschnitte können bereits vor dem Einbringen in das Magazin mittels einer Trennvorrichtung vom Band abgetrennt werden. Vorteilhafter ist jedoch eine Ausgestaltung nach Anspruch 15, da hierdurch die Genauigkeit der Herstellung des Flachkörpers verbessert wird.

Der Anspruch 16 beschreibt eine besonders vorteilhafte Uebergabevorrichtung für das Einbringen des Bandabschnittes in das Magazin.

Das Verbinden der Bandabschnitte miteinander kann auf verschiedene Arten erfolgen, wobei grundsätzlich das Verbinden gemäss Anspruch 17 im Magazin oder später durch Beschichten der Rückseite des Stapels erfolgen kann. So ist es möglich, die Schussfäden und/oder vorzugsweise die Kettfäden aus thermoplastischen Materialien herzustellen, die dann mittels eines Heizgerätes plastifiziert werden, sodass einander benachbarte Bandabschnitte miteinander verkleben. Andererseits ist es auch möglich einen thermoplastischen Klebstoff aufzubringen und die übereinanderliegenden Bandabschnitte derart zu erwärmen, dass dieser Klebstoff plastisch wird und die Bandabschnitte miteinander verklebt. Es ist aber auch eine Anlage nach Anspruch 18 möglich, wobei durch die Aufgabevorrichtung eine flüssige Klebstoffschicht auf die Randabschnitte des obersten Bandabschnittes im Fach des Magazins aufgebracht wird, wodurch der nachfolgende Bandabschnitt mit dem bereits eingebrachten verklebt wird.

Besonders vorteilhaft ist eine Ausgestaltung der Anlage nach Anspruch 20, wobei durch das Verfestigen der Trennstelle des Bandes ein Ausriffeln nach dem Trennen vermieden wird und die gleichmässige Struktur des Bandabschnittes erhalten bleibt.

Eine besonders vorteilhafte Spannvorrichtung für die Steuerung der Spannung des Bandes zwischen der Web- oder Kettenwirkmaschine und dem Magazin ist in Anspruch 21 definiert.

Die vorzugsweise Uebergabe des Bandes von der Web- oder Wirkmaschine lässt sich durch eine Ausgestaltung nach Anspruch 22 verbessern.

Vorteilhafte Ausgestaltungen des Gegenstandes der Erfindung werden nachfolgend und anhand schematischer Zeichnungen näher beschrieben, dabei zeigen:
Figur 1 einen Flachkörper in schaubildlicher Darstellung und im Ausschnitt;
Figur 2 einen Bandabschnitt im Ausschnitt zur Herstellung des Flachkörpers der Figur 1;
Figur 3 einen Bandabschnitt mit drei gewebten bzw. gewirkten Abschnitten im Grundriss;
Figur 4 einen Bandabschnitt mit vier gewebten bzw. gewirkten Abschnitten im Grundriss;
Figur 5 einen Flachkörper mit konischem Querschnitt in schaubildlicher Darstellung;
Figur 6 einen Flachkörper mit einer rippenartigen Ausbuchtung in schaubildlicher Darstellung;
Figur 7 einen gewölbten Flachkörper in schaubildlicher Darstellung;
Figur 8 einen Flachkörper mit Füllung in schaubildlicher Darstellung;
Figur 9 eine Anlage zur Herstellung des Flachkörpers in Seitenansicht;
Figur 10 die Uebergabevorrichtung und das Magazin im Schnitt X-X der Figur 9;
Figur 11 eine weitere Ausgestaltung der Uebergabevorrichtung und des Magazins in Seitenansicht;
Figur 12 eine Transportvorrichtung zwischen Webmaschine und Konfektioniereinrichtung.

Die Figur 1 zeigt einen textilen Flachkörper im Ausschnitt und in schaubildlicher Darstellung mit der Länge L, der Breite B und der Dicke D. Dieser Flachkörper wird gebildet aus einzelnen Bandabschnitten 2 der in Figur 2 im Grundriss dargestellten Art. Dieser Bandabschnitt besteht aus Randabschnitten 4, in denen Kettfäden 6 mit Schussfäden 8 verwebt oder verwirkt sind. Zwischen den Randabschnitten 4 flottieren die Schussfäden. Diese Bandabschnitte 2 sind nun stapelförmig übereinander gelegt und an den Randabschnitten 4 auf nicht rein mechanische Art miteinander verbunden. Dieser Verbund kann entweder durch eine zwischen den Randabschnitten 4 benachbarter Bandabschnitte 2 angeordnete Klebstoffschicht 10 erfolgen, wie in Figur 1 dargestellt, und/oder durch thermisches Verschweissen von Kett- und/oder Schussfäden, wenn diese aus thermoplastischem Material bestehen und/oder durch Beschichtung oder Imprägnierung der Hauptflächen H mit einem Bindemittel. Die Bandabschnitte 2 liegen senkrecht zur Hauptmittelebene M und den Hauptflächen H des Flachkörpers.

Der textile Flachkörper der in Figur 1 dargestellten Art kann unmittelbar verwendet werden als Dämmplatte gegen Wärme- oder Schallübertragung, als Filterplatte, als Armierung für Kunststoffe und dergleichen. Aus einem solchen Flachkörper lassen sich durch Durchtrennen der florierenden Schussfäden 8 längs der Hauptmittelebene M zwei spiegelbildlich symmetrische Florteppichplatten hervorragender Qualität herstellen.

Die Figur 3 zeigt einen weiteren Bandabschnitt 2₁, bei dem die zwischen den Randabschnitten 4 flottierenden Schussfäden 8 im mittleren Teil einen Abschnitt 14 aufweisen, an dem die Schussfäden 8 mittels weiterer Kettfäden 6 verwebt oder verwirkt sind. Ein solcher Bandabschnitt 2₁ kann wiederum zur Herstellung eines Flachkörpers verwendet werden, bei dem durch den mittleren Abschnitt 14 eine höhere Festigkeit erreicht wird. Ein solcher Flachkörper kann aber auch durch Trennen längs der Trennebene 16 in zwei Flachkörper der in Figur 1 dargestellten Art unterteilt werden. Diese können wiederum direkt verwendet werden oder in der eingangs erwähnten Art durch Trennen längs der Hauptmittelebenen M in Florteppichplatten zerteilt werden.

Die Figur 4 zeigt wiederum ein weiteres Beispiel eines Bandabschnittes 2₂, bei dem neben den gewirkten oder gewebten Randabschnitten 4 noch zwei zusätzliche Abschnitt 14₁ vorgesehen sind, an denen die Schussfäden 8 mittels Kettfäden 6 verwebt oder verwirkt sind. Auch der aus diesen Bandabschnitten 2₂ hergestellte Flachkörper kann entweder direkt verwendet werden oder in vier Florteppichplatten zerschnitten werden, indem der aus den Bandabschnitten 2₂ gebildete Flachkörper längs der Mittelebene 18 durchtrennt wird sowie längs zweier weiterer Ebenen 20, die unmittelbar an die Abschnitte 14₁ angrenzen und zwar auf der den Randabschnitten 4 zugekehrten Seite.

Die Figuren 5, 6 und 7 zeigen verschieden profilierte Flachkörper. So weist der Flachkörper gemäss Figur 5 konisch verlaufende Hauptflächen H₁ auf und ist aus in der Grundrissform identischen Bandabschnitten 2₃ gebildet. Der Flachkörper gemäss Figur 6 enthält an einer Hauptfläche H₂ eine rippenartige Auswölbung 22 und ist aus identischen, entsprechend geformten Bandabschnitt 2₄ gebildet.

Der Flachkörper gemäss Figur 7 weist bauchige Hauptflächen H₃ auf und dadurch gebildet, dass sich die übereinander liegenden Bandabschnitte 2₅ laufend bis zur grössten Dicke des Flachkörpers verbreitern, um anschliessend in der Breite laufend abzunehmen.

Die Figur 8 zeigt einen weiteren Flachkörper, der analog dem Flachkörper der Figur 1 aufgebaut ist, wobei jedoch die Hohlräume zwischen den flottierenden Schussfäden 8 mit einem Füllmaterial 24 ausgefüllt sind. Ein solches Füllmaterial 24 kann beispielsweise filtrierende Eigenschaften aufweisen, wie dies für Aktivkohle der Fall ist. Ein solcher Flachkörper eignet sich als Filterelement.

Die Figuren 9 und 10 zeigen eine Anlage zur Herstellung eines Flachkörpers. Diese Anlage enthält eine Maschine 26, die im vorliegenden Beispiel als Webmaschine ausgebildet ist und zur Herstellung einer Gewebebahn 28 dient. Die Webmaschine 26 weist den übliche Aufbau auf. Eine Fachbildevorrichtung 30 hebt und senkt Kettfäden 6 zur Bildung eines Webfaches 32, durch das ein Schussfaden 8 eingetragen wird. Ein Webblatt 34 dient zum Anschlagen des Schussfadens 8. Die so gebildete Gewebebahn 28 wird über mehrere Walzen 36 einer Schneidvorrichtung 38 zugeführt, welche die Gewebebahn 28 mittels Schneidmesser 40 in einzelne Bänder 42 beispielsweise der in Figur 2 dargestellten Art zerschneidet. Von der Webmaschine 26 werden die Bänder 42 über diverse Umlenkwalzen 44 einer Konfektioniereinrichtung 46 zugeführt. Zwischen der Webmaschine 26 und der Konfektioniereinrichtung 46 ist eine Spannvorrichtung 48 angeordnet, welche für eine mindestens annähernd gleichmässige Bandspannung von der Webmaschine 26 bis zur Konfektioniereinrichtung 46 sorgt, wobei die Bandspannung in der Konfektioniereinrichtung mindestens einen Bruchteil, beispielsweise die Hälfte, der Bandspannung in der Webmaschine beträgt.

Die Spannvorrichtung 48 enthält eine Tänzerwalze 50, die an Schwingarmen 52 befestigt ist, welche mit Endschaltern 54,56 zusammenwirken. Die Endschalter 54,56 dienen zur Steuerung der Anlage. Wird beispielsweise der obere Endschalter 54 vom Schwingarm 52 betätigt, so wird entweder die Geschwindigkeit der Konfektioniereinrichtung 46 reduziert oder die Geschwindigkeit der Webmaschine 26 erhöht. Bewegt sich hingegen der Schwingarm 52 gegen den unteren Endschalter 56, so bedeutet dies eine grössere Vorratsschlaufe für die Bänder 42. Dementsprechend bewirkt eine Betätigung des Endschalters 56 im umgekehrten Sinne eine Reduzierung der Geschwindigkeit der Webmaschine 26 oder eine Erhöhung der Geschwindigkeit der Konfektioniereinrichtung 46. Der Schwingarm 52 wird durch ein Gewicht 58 oder eine Feder so eingestellt, dass die Bänder 42 immer unter konstanter Spannung gehalten sind. Im übrigen dient die Tänzerwalze 50 als Zwischenspeicher für die Aufnahme der kontinuierlich von der Webmaschine 26 produzierten Bänder 42, die in der Konfektioniereinrichtung 46 taktweise verarbeitet werden.

Die Konfektioniereinrichtung 46 weist gegeneinander wirkende angetriebene Zubringerwalzen 60 auf, welche die Bänder erfassen und einem Auflagetisch 62 zuführen, von dem sie mittels einer Uebergabevorrichtung 64 erfasst und abschnittweise in Fächer 66 eines Magazins 68 überführt und zu Paketen 70 übereinander gestapelt werden. Eine dem Magazin 68 zugeordnete Trennvorrichtung 72 dient zum Abtrennen der Bandabschnitte 2 vom Band 42. Weiter ist eine Vorrichtung 74 zum Verbinden der Bandabschnitte im Magazin vorhanden. Eine Pressvorrichtung 76 dient zum Pressen des Paketes 70 aus den Bandabschnitten 2 im Magazin 68. Eine Vorrichtung 78 dient zum Verfestigen der Bänder 42 an den vorgesehenen Trennstellen zum Abtrennen der Bandabschnitte 2 von den Bändern 42.

Die Uebergabevorrichtung 64 weist einen Stempel 80 auf, der auf Schienen 82 und Kugellager 84 zwischen der Aufnahmestellung vor dem Magazin 68 auf dem Auflagetisch 62 und dem Magazin 68 hin- und herfahrbar ist. Der Stempel enthält an seiner Anlagefläche 86 verschiedene Saugöffnungen 88, die über Sauleitungen 90 mit einer Pumpe 92 in Verbindung stehen. Ausserdem enthält der Stempel 80 Nadeln 94, welche in die Bänder einstechen und zur Mitnahme dienen. Weiter ist der Stempel mit Nuten 96 versehen, in welche die Fächer des Magazins begrenzende Wände 98 beim Pressen der Pakete 70 eingreifen, wie nachfolgend noch im einzelnen erläutert wird.

Die Trennvorrichtung 72 enthält ein auf- und abgehendes Messer 100, welches wirksam wird, wenn die Uebergabevorrichtung 64 die Bänder 42 in das Magazin 68 eingebracht hat. Die Trennvorrichtung 72 kann in nicht näher dargestellter Weise in Richtung der Bänder eingestellt werden, um die Länge des im Magazin abgelegten Bandabschnittes einzustellen.

Dem Magazin 68 ist weiter die Vorrichtung 74 zum Verbinden der Bandabschnitte 2 zugeordnet. Die Vorrichtung 74 enthält den Randabschnitten 4 der Bandabschnitte 2 zugeordnete Düsen 102, die mit einem Druckbehälter 104 verbunden sind und aus denen Klebstoff 106 mittels einer Pumpe 108 schnurförmig auf die Randabschnitte aufgebracht wird. Die Vorrichtung 74 überstreicht die Bandabschnitte synchron mit der Bewegung des Stempels 80 der Uebergabevorrichtung 64, sodass jeweils unmittelbar vor dem Einbringen eines Bandes bzw. Bandabschnittes in das Magazin der oberste abgelegte Bandabschnitt mit einer Klebstoffspur versehen wird.

Wie bereits oben erwähnt, enthält das Magazin eine Pressvorrichtung 76, um frisch eingetragene Bandabschnitte mit den Paketen 70 in den Fächern 66 des Magazins 68 zu verbinden. Hierzu enthält das Magazin 68 Hebevorrichtungen 110, welche die Fächer 66 um die Höhe h anheben und senken. Die Hebevorrichtungen 110 sind beispielsweise pneumatisch oder hydraulisch betätigte Kolben/Zylinderaggregate 112. In abgesenktem Zustand kann einerseits die Vorrichtung 74 zum Aufbringen des Klebstoffes und andererseits der Stempel 80 der Uebergabevorrichtung 64 das Magazin bzw. die im Magazin abgelegten Pakete 70 überfahren. Sobald sich der Stempel 80 über dem Magazin 68 befindet, hebt die Hebevorrichtung 110 das Magazin an, sodass die Wände 98 der Fächer 66 in die Nuten 96 des Stempels 80 eingreifen, wodurch der eingebrachte Bandabschnitt auf das Paket 70 gepresst wird. Abgesehen von den Hebevorrichtungen 110 wird der Pressdruck bestimmt durch einen nachgiebigen Boden 114 in den Fächern 66, der mit einem Kolben/Zylinderaggregat 116 verbunden ist, welches den dosierten Gegendruck liefert und ein entsprechendes Absenken beim Uebersteigen des Druckes bewirkt. Der Gegendruck kann auch dadurch erzeugt werden, dass die Breite der Fächer geringfügig kleiner ist als die Breite der Bandabschnitte, sodass diese klemmend in den Fächern geführt sind.

Der Stempel 80 und/oder die Wände 98 der Fächer 66 können mit einer nicht näher dargestellten Heizvorrichtung versehen sein, um das Aushärten bzw. Trocknen des Klebstoffes zu beschleunigen. Es ist aber auch möglich, eine zusätzliche Heizvorrichtung 118 über die Fächer 66 des Magazins 68 zu fahren, wenn der Stempel 80 der Uebergabevorrichtung 64 in die Aufnahmestellung über dem Auflagetisch 62 zurückgekehrt ist. Die Heizvorrichtung 118 enthält ein Heizwendel 120 und ein Gebläse 122, mit dem die Heissluft auf die Pakete 70 im Magazin 68 geblasen werden kann. Diese Vorrichtung kann gegebenenfalls Trennmesser enthalten, um als Ersatz der Trennvorrichtung 72 das Abtrennen der Bandabschnitte 2 von den Bändern 42 zu ermöglichen.

Die Vorrichtung 78 zum Verfestigen der Bänder an den Trennstellen ist analog der Vorrichtung 74 zum Verbinden der Bandabschnitte ausgebildet, wobei die Vorrichtung 78 zum Verfestigen jedoch nur über einen kleinen Bereich des Bandes eine Klebstoffschicht aufbringt.

Die Figur 11 zeigt eine weitere Ausführungsform einer Konfektioniereinrichtung 124, bei der der Auflagetisch 126 aus einem umlaufenden Band 128 besteht, das gleichzeitig auch die Uebergabevorrichtung 130 für die Bandabschnitte an das Magazin 132 bildet. Das Band 128 enthält Mitnahmestifte 134, welche die Bänder 42 erfassen und unter einer Vorrichtung 136 zum Aufbringen eines Klebstoffes vorbeiführen bis zu einer Trennvorrichtung 138, welche Bandabschnitte 2 gewünschter Länge von den Bändern 42 abtrennen. Anschliessend fördert das Förderband 128 den Bandabschnitt 2 unter das Magazin 132. Durch Absenken des Magazins 132 wird das Band auf dem Förderband 128 erfasst und gleichzeitig das Paket 140 im Magazin 132 gepresst. Bein Anheben des Magazins 132 werden die Bandabschnitte 2 vom Förderband 128 abgenommen.

Die Figur 12 zeigt eine zwischen der Webmaschine 26 und der Konfektioniereinrichtung 46 angeordnete Transportvorrichtung 142, die aus zwei aufeinanderliegenden Transportbändern 144,146 gebildet wird, zwischen denen das Band 42 so angeordnet ist, dass ein Verziehen des Bandes 42 verhindert ist. Hierzu werden die Transportbänder über einen geeigneten Antrieb 148 synchron von der Webmaschine 26 angetrieben.

Es sind noch zahlreiche weitere Ausführungsbeispiele denkbar, insbesondere können anstelle der Vorrichtungen zum Aufbringen von Klebstoffen solche verwendet werden, die die Bänder bzw. Bandabschnitte, welche thermoplastische Fäden enthalten, auf eine solche Temperatur erwärmen, dass die thermoplastischen Fäden erweichen und untereinander verschweissen.

Die mittels der Anlage hergestellten Flachkörper können entweder als Endprodukt weiter verwertet werden oder durch das eingangs genannte Trennen längs der Hauptmittelebene in Florteppichplatten unterteilt werden.

### BEZUGSZEICHENLISTE

B Breite
D Länge
H Hauptfläche
H₁ Hauptfläche
H₂ konturierte Hauptfläche
H₃ gewölbte Hauptfläche
L Länge
M Hauptmittelebene
2 Bandabschnitt
2₁ Bandabschnitt
2₂ Bandabschnitt
2₃ Bandabschnitt
2₄ Bandabschnitt
2₅ Bandabschnitt
4 Randabschnitt
6 Kettfaden
8 Schussfaden
10 Klebstoffschicht
14 Abschnitt
14₁ Abschnitt
16 Trennebene
18 Mittelebene
20 Ebene
22 rippenartige Auswölbung
24 Füllmaterial
26 Webmaschine
28 Gewebebahn
30 Fachbildevorrichtung
32 Webfach
34 Webeblatt
36 Walze
38 Schneidvorrichtung
40 Schneidmesser
42 Band
44 Umlenkwalze
46 Konfektioniereinrichtung
48 Spannvorrichtung
50 Tänzerwalze
52 Schwingarm
54 Endschalter
56 Endschalter
58 Gewicht
60 Zubringerwalzen
62 Auflagetisch
64 Uebergabevorrichtung
66 Fach
68 Magazin
70 Paket
72 Trennvorrichtung
74 Vorrichtung zum Verbinden
76 Pressvorrichtung
78 Vorrichtung zum Verfestigen
80 Stempel
82 Schiene
84 Kugellager
86 Anlagefläche
88 Saugöffnung
90 Saugleitung
92 Saugleitung
94 Mitnehmerstift
96 Nut
98 Wand von 66
100 Messer von 72
102 Düse
104 Druckbehälter
106 Klebstoff
108 Pumpe
110 Hebevorrichtung
112 Kolben/Zylinderaggregat
114 Boden
116 Kolben/Zylinderaggregat
118 Heizvorrichtung
120 Heizwendel
122 Gebläse
124 Konfektioniereinrichtung
126 Auflagetisch
128 Förderband
130 Uebergabevorrichtung
132 Magazin
134 Mitnahmestift
136 Vorrichtung
138 Trennvorrichtung
140 Paket
142 Transportvorrichtung
144 Transportband
146 Transportband
148 Antrieb

## Patentansprüche

1. Textiler Flachkörper, dadurch gekennzeichnet, dass er aus senkrecht zu seiner Hauptmittelebene (M) ausgerichteten aneinanderliegenden Bandabschnitten (2,2₁,2₂,2₃,2₄,2₅) gebildet ist, wobei jeder Bandabschnitt aus Kett- (6) und Schussfäden (8) gewebte oder gewirkte Randabschnitte (4) aufweist, zwischen denen die Schussfäden (8) mindestens grösstenteils flottieren und wobei die benachbarten Randabschnitte (4) aneinanderliegender Bandabschnitte nicht rein mechanisch miteinander verbunden sind.

2. Flachkörper nach Anspruch 1, dadurch gekennzeichnet, dass alle Bandabschnitte(2,2₁,2₂,2₃,2₄,2₅) die gleiche Grundrissform aufweisen (Figuren 1,5,6,8).

3. Flachkörper nach Anspruch 1, dadurch gekennzeichnet dass benachbarte Bandabschnitte (2₅) voneinander abweichende Grundrissformen aufweisen (Figur 7).

4. Flachkörper nach einem der Ansprüche 1 bis 3, dadurch gekennzeichnet, dass jeder Bandabschnitt (2₁,2₂) zwischen den Randabschnitten (4) mindestens einen weiteren die flottierenden Schussfäden (8) einbindenden gewebten oder gewirkten Abschnitt (14,14₁) aufweist, wobei benachbarte Abschnitte nicht rein mechanisch miteinander verbunden sind.

5. Flachkörper nach einem der Ansprüche 1 bis 4, dadurch gekennzeichnet, dass er Schussfäden (8) aus verschiedenen Materialien und/oder verschiedenen Farben aufweist, die vorzugsweise mustermässig angeordnet sind.

6. Flachkörper nach einem der Ansprüche 1 bis 5, dadurch gekennzeichnet, dass er eine wechselnde Dicke, beispielsweise eine konturierte Hauptfläche (H₂,H₃), aufweist (Figuren 6,7).

7. Flachkörper nach einem der Ansprüche 1 bis 6, dadurch gekennzeichnet, dass seine Hohlräume mindestens teilweise mit einem Füllmaterial (24) ausgefüllt sind (Figur 8).

8. Flachkörper nach Anspruch 7, dadurch gekennzeichne, dass das Füllmaterial (24) fliess- oder rieselfähig ist.

9. Florteppichplatte aus einem Flachkörper nach einem der Ansprüche 1 bis 8, dadurch gekennzeichnet, dass der Flachkörper längs seiner Mittelebene (M) in zwei Florteppichplatten durchtrennt ist.

10. Anlage zur Herstellung des Flachkörpers nach einem der Ansprüche 1 bis 8, gekennzeichnet durch
a) eine Web- oder Wirkmaschine (26) zur Herstellung mindestens eines Bandes (42) mit mindestens zwei gewebten oder gewirkten Randabschnitten (4) zwischen denen flottierende Schussfäden (8) angeordnet sind;
b) eine direkt an die Web- oder Wirkmaschine (26) angeschlossene Konfektioniereinrichtung (46,124)
- mit einem Magazin (68,132) mit mindestens einem Fach (66) zur Aufnahme mindestens eines Paketes (70) flächig aneinander angeordneter Bandabschnitte (2);
- mit einer Trennvorrichtung (72,138) zum Abtrennen von Bandabschnitten (2) von dem Band (42);
- mit einer Uebergabevorrichtung (64,130) zum Einbringen des Bandes (42) bzw. der Bandabschnitte (29 in das Fach (66) des Magazins (68,132);
c) eine Spannvorrichtung (48) zum Einhalten einer mindestens annähernd gleichmässigen Bandspannung von der Web- bzw. Wirkmaschine (26) bis zum Magazin (68,132).

11. Anlage nach Anspruch 10, dadurch gekennzeichnet, dass die Web- oder Wirkmaschine (26) zur Herstellung mindestens eine Bahn (28) mit mehreren gewebten oder gewirkten Abschnitten (4,14,14₁), die mittels flottierender Schussfäden (8) verbunden sind, ausgebildet ist, wobei eine Schneidvorrichtung (38) zum Unterteilen der Bahn (28) in einzelne Bänder (42) vorhanden ist, die vorzugsweise unmittelbar der Web- bzw. Wirkstelle nachgeschaltet ist.

12. Anlage nach Anspruch 10 oder 11, dadurch gekennzeichnet, dass dem Magazin (68,132) eine Pressvorrichtung (76) zum Pressen des Paketes (70) der Bandabschnitte (2) zugeordnet ist.

13. Anlage nach einem der Ansprüche 10 bis 12, dadurch gekennzeichnet, dass das Fach (66) im Magazin (68,132) vertikal ausgerichtet ist, sodass die Bandabschnitte vertikal übereinander stapelbar sind.

14. Anlage nach einem der Ansprüche 10 bis 13, dadurch gekennzeichnet, dass die Wände (98) des Faches (66) beheizbar sind.

15. Anlage nach einem der Ansprüche 10 bis 14, dadurch gekennzeichnet, dass die Trennvorrichtung (72) zum Abtrennen der Bandabschnitte (2) dem Magazin (68) zugeordnet und nach dem Einziehen des Bandes (42) in das Fach (66) des Magazins (68) wirksam ist, wobei die Angriffstelle der Trennvorrichtung (72) vorzugsweise einstellbar ist.

16. Anlage nach einem der Ansprüche 10 bis 15, dadurch ge kennzeichnet, dass die Uebergabevorrichtung (64) einen zwischen einer Aufnahmestellung vor dem Magazin (68) und dem Fach (66) im Magazin (68) hin- und hergehenden Stempel (80) aufweist, dessen Anlagefläche (86) mit Saugöffnungen (88) und/oder mit Mitnehmerstiften (94) versehen ist.

17. Anlage nach einem der Ansprüche 10 bis 16, dadurch gekennzeichnet, dass die Konfektioniereinrichtung (46,124) eine Vorrichtung (74,136) zum nicht rein mechanischen Verbinden der Bandabschnitte (2) längs der Randabschnitte (4) aufweist.

18. Anlage nach Anspruch 17, dadurch gekennzeichnet, dass die Vorrichtung (74,136) zum nicht rein mechanischen Verbinden der Bandabschnitte (2) ein dem Magazin (68) zugeordnetes Heizaggregat zum Erwärmen der aneinanderliegenden Bandabschnitte (2) aufweist, um thermoplastische Fäden der aneinanderliegenden Bandabschnitte (2) und/oder einen zwischen den Bandabschnitten angeordneten Klebstoff anzuschmelzen und/oder zu trocknen.

19. Anlage nach Anspruch 17, dadurch gekennzeichnet, dass die Vorrichtung (74) zum nicht rein mechanischen Verbinden der Bandabschnitte (2) eine dem Magazin (68) zugeordnete Vorrichtung (102,104,108) zum Aufgeben einer Klebstoffschicht (10) mindestens auf die Randabschnitte (4) des obersten Bandabschnittes (2) im Fach (66) des Magazins (68) aufweist.

20. Anlage nach einem der Ansprüche 10 bis 19, dadurch ge kennzeichnet, dass sie eine Vorrichtung (78) zum Verfestigen des Bandes (42) an der Trennstelle für den Bandabschnitt (2) aufweist, welche ein Heizglied und/oder eine Vorrichtung (102,104,108) zum Aufgeben eines Klebstoffes (106) aufweist.

21. Anlage nach einem der Ansprüche 10 bis 20, dadurch gekennzeichnet, dass die Spannvorrichtung (48) eine an Schwingarmen (52) angeordnete Tänzerwalze (50) aufweist, wobei den Schwingarmen (52) vorzugsweise Endschalter (54,56) zugeordnet sind, um die Antriebsgeschwindigkeit mindestens von Teilen der Anlage zu regeln.

22. Anlage nach einem der Ansprüche 10 bis 21, dadurch gekennzeichnet, dass zwischen der Web- oder Wirkmaschine (26) mindestens bereichsweise eine Transportvorrichtung (142) angeordnet ist, die aus synchron miteinander bewegten aufeinanderliegenden Transportbändern (144,146) besteht, zwischen denen das Band (42) angeordnet ist.
